# FASCICULE DE BREVET EUROPEEN

(11) **EP 0 318 922 B1**
(45) Date de publication et mention de la délivrance du brevet: **14.08.1991**
(21) Numéro de dépôt: 88119887.3
(22) Date de dépôt: 29.11.1988
(51) Int. Cl.: B61F 5/30, B61F 5/32

(54) **Suspension primaire pour véhicules ferroviaires**
Primäraufhängung für Schienenfahrzeuge
Primary suspension for railway vehicles

(30) Priorité: 03.12.1987 FR 8716790
(43) Date de publication de la demande: 07.06.1989
(73) Titulaire: GEC ALSTHOM SA, 75116 Paris (FR)
(72) Inventeur: Pinto, Georges, F-71150 Chagny Le Creusot (FR)
(74) Mandataire: Weinmiller, Jürgen

(56) Documents cités:
- EP-A- 0 212 348
- DE-A- 2 735 574
- DE-A- 3 048 515
- FR-A- 1 191 574
- FR-A- 1 495 639
- FR-A- 2 370 614
- FR-A- 2 391 890

## Description

La présente invention est relative à une suspension primaire pour véhicules ferroviaires, c'est-à-dire un ensemble de pièces constituant une liaison élastique entre un essieu et un châssis de bogie.

Elle concerne plus particulièrement une suspension primaire pour véhicules ferroviaires, comprenant deux boîtes d'essieu par essieu, chaque boîte d'essieu étant reliée au châssis de bogie par une articulation, un premier ressort situé, par rapport à l'axe des roues, de l'autre côté de l'articulation, et un deuxième ressort situé du même côté que l'articulation.

On connaît, par le document EP 0212348, une telle suspension. Le deuxième ressort est situé dans l'axe de l'articulation, de sorte que les efforts appliqués sur celle-ci sont très importants.

On connaît d'autre part, par le document FR 1290679, une suspension progressive en caoutchouc pour wagons et autres véhicules ferroviaires. Ces ressorts en caoutchouc peuvent supporter directement la charge, ce qui fait que l'axe d'articulation de la boîte d'essieu ne subit plus aucune réaction de haut en bas.

La présente invention a pour but de supprimer les efforts verticaux appliqués sur l'articulation, et ce but est atteint en décalant l'axe du deuxième ressort par rapport à l'axe de l'articulation, ce qui permet une meilleure utilisation de la flexibilité des ressorts.

Ce but est atteint par la suspension primaire définie dans la revendication 1.

La suspension primaire selon un mode préférentiel de la présente invention est caractérisée en ce que,

- fe: étant la flexibilité du premier ressort (le plus éloigné de l'articulation),
- fi: étant la flexibilité du deuxième ressort (le plus proche de l'articulation),
- fo: étant la flexibilité résultante au niveau de la boîte d'essieu,
- Pe: étant la charge supportée par le premier ressort,
- Pi: étant la charge supportée par le deuxième ressort,
- Po: étant la charge supportée par l'essieu,

on a les relations:
fe · ac = fo (b + c) (a + b)
Pe (a + b) = Po a
fi · bc = fo (c - a) (a + b)
Pi (a + b) = Po b.
avec:
a: distance de l'axe du deuxième ressort, au plan vertical passant par l'axe des roues.
b: distance de l'axe du premier ressort, au plan vertical passant par l'axe des roues.
c distance du centre de la rotule d'articulation au plan vertical passant par l'axe des roues.

Selon un mode particulier de réalisation, l'appui d'au moins un ressort se fait par l'intermédiaire d'une pièce pivotante.

Il est décrit ci-après, à titre d'exemples et en référence aux dessins annexés, deux modes de réalisation de l'invention.
La figure 1 est une vue schématique, en élévation, d'une suspension selon l'invention.
La figure 2 est une vue schématique, en élévation, d'une suspension selon le mode particulier de réalisation.

Dans la figure 1, une boîte d'essieu 1 comprend deux bras 2 et 3 s'étendant horizontalement de part et d'autre de la boîte. Le bras 3 est prolongé par une articulation 4 permettant le débattement de la boîte sur un châssis de bogie 5.

Deux ressorts 6 et 7 sont placés de part et d'autre de la boîte d'essieu. Un premier ressort 6 s'étend entre, le châssis de bogie 5 et le bras 2, et un deuxième ressort 7 s'étend entre le châssis de bogie 5 et le bras 3.

Bien entendu, chaque ressort peut être constitué par un groupe de ressorts coaxiaux en acier ou en élastomère.

On notera que le bras 2 d'appui du ressort 6, est, de préférence, dans un plan horizontal situé plus bas que le plan du bras 3 d'appui du ressort 7.

Les caractéristiques propres de chaque ressort 6 et 7 sont différentes.

On désigne par a et b les distances respectives des axes des ressorts 7 et 6 au plan vertical P passant par l'axe O des roues de l'essieu, et par c la distance du centre Q de l'articulation 4 au même plan.

On désigne par

- fe: la flexibilité du ressort 6 (le plus éloigné de l'articulation),
- fi: la flexibilité du ressort 7 (le plus proche de l'articulation),
- fo: la flexibilité résultante au niveau de la boîte d'essieu,
- Pe: la charge supportée par le ressort 6,
- Pi: la charge supportée par le ressort 7,
- Po: la charge supportée par l'essieu,

On supprime les réactions verticales sur l'articulation en respectant les relations ci-après:
fe · ac = fo (b + c) (a + b)
Pe (a + b) = Po a
fi · bc = fo (c - a) (a + b)
Pi (a + b) = Po b.

Dans la figure 2, on voit que l'appui du ressort 7 sur le bras 3, se fait par l'intermédiaire d'une pièce pivotante 8.

Cette disposition permet de diminuer le raidissement de la suspension.

## Revendications

1. Suspension primaire pour véhicules ferroviaires, comprenant deux boîtes d'essieu par essieu, chaque boîte d'essieu (1) étant reliée au châssis (5) de bogie par une articulation (4), un premier ressort (6) situé, par rapport à l'axe des roues (0), de l'autre côté de l'articulation et un deuxième ressort (7) situé du même côté que l'articulation chaque ressort prenant appui, à une extrémité, directement sur le châssis (5), et à l'autre extrémité, sur un bras (2, 3) solidaire de la boîte d'essieu et constituant un appui sensiblement horizontal, caractérisée en ce que l'axe du deuxième ressort (7) est décalé par rapport à l'axe de l'articulation d'une distance telle que les efforts verticaux appliqués sur l'articulation (4) sont supprimés.

2. Suspension primaire selon la revendication 1, caractérisée en ce que:
fe étant la flexibilité du premier ressort (6),
fi étant la flexibilité du deuxième ressort (7),
fo étant la flexibilité résultante au niveau de la boîte d'essieu,
Pe étant la charge supportée par le premier ressort (6),
Pi étant la charge supportée par le deuxième ressort (7),
Po étant la charge supportée par l'essieu,
les relations suivantes sont satisfaites:
fe · ac = fo (b + c) (a + b)
Pe (a + b) = Po a
fi · bc = fo (c - a) (a + b)
Pi (a + b) = Po b.
avec:
a: distance de l'axe du deuxième ressort (7), au plan vertical (P) passant par l'axe des roues,
b: distance de l'axe du premier ressort (6), au plan vertical (P) passant par l'axe des roues,
c: distance du centre de l'articulation (4) au plan vertical (P) passant par l'axe des roues.

3. Suspension selon l'une des revendications 1 ou 2, caractérisée en ce que l'appui d'au moins un ressort (7) se fait par l'intermédiaire d'une pièce pivotante (8).

## Patentansprüche

1. Primäraufhängung für Schienenfahrzeuge, mit zwei Achskästen pro Achse, wobei jeder Achskasten (1) mit dem Fahrgestellchassis (5) durch ein Gelenk (4) verbunden ist, mit einer ersten Feder (6), die relativ zur Räderachse (0) auf der anderen Seite des Gelenks angeordnet ist, und einer zweiten Feder (7), die auf derselben Seite wie das Gelenk angeordnet ist, wobei jede Feder mit einem Ende direkt auf dem Chassis (5) und mit dem anderen Ende auf einem Arm (2, 3) aufsitzt, der mit dem Achskasten fest verbunden ist und ein im wesentlichen waagrechtes Auflager bildet, dadurch gekennzeichnet, daß die Achse der zweiten Feder (7) gegen die Achse des Gelenks um einen solchen Abstand versetzt ist, daß die auf das Gelenk (4) wirkenden senkrechten Kräfte ausgeschaltet werden.

2. Primäraufhängung nach Anspruch 1, dadurch gekennzeichnet, daß:
folgende Beziehungen erfüllt werden:
fe · ac = fo (b + c) (a + b)
Pe (a + b) = Po · a
fi · bc = fo (c - a) (a + b)
Pi (a + b) = Po · b
wobei:
fe die Flexibilität der ersten Feder (6),
fi die Flexibilität der zweiten feder (7),
fo die resultierende Flexibilität in Höhe des Achskastens,
Pe die von der ersten Feder (6) aufgenommene Last,
Pi die von der zweiten Feder (7) aufgenommene Last,
Po die von der Achse aufgenommene Last ist,
und wobei a der Abstand der Achse der zweiten Feder (7) zur durch die Räderachse verlaufenden senkrechten Ebene (P) und b der Abstand der Achse der ersten Feder (61 zur durch die Räderachse verlaufenden senkrechten Ebene (P) und c der Abstand der Mitte des Gelenks (4) zur durch die Räderachse verlaufenden senkrechten Ebene (P) ist.

3. Aufhängung nach einem der Ansprüche 1 oder 2, dadurch gekennzeichnet, daß die Abstützung mindestens einer Feder (7) über ein schwenkbar gelagertes Bauteil (8) erfolgt.

## Claims

1. A primary suspension for railway vehicles, comprising two axle boxes per axle, with each axle box (1) being connected to the chassis (5) of a bogey via a hinge (4), a first spring (6) situated on the opposite side of the the wheel axis (0) from the hinge, and a second spring (7) situated on the same side as the hinge, each spring bearing at one end directly against the chassis (5) and at its other end against an arm (2, 3) fixed to the wheel box and constituting a substantially horizontal bearing surface, the suspension being characterized in that the axis of the second spring (7) is offset from the axis of the hinge by a distance such that the vertical forces applied to the hinge (4) are eliminated.

2. A primary suspension according to claim 1, characterized in that, with:
fe being the spring constant of the first spring (6);
fi being the spring constant of the second spring (7);
fo being the resultant spring constant at the axle box;
Pe being the load carried by the first spring (6);
Pi being the load carried by the second spring (7); and
Po being the load carried by the axle;
the following relationships are satisfied:
fe · ac = fo (b + c) (a + b)
Pe (a + b) = Po a
fi · bc = fo (c - a) (a + b)
Pi (a + b) = Po b
where:
a is the distance between the axis of the second spring (7) and the vertical plane (P) including the wheel axis;
b is the distance between the axis of the first spring (6) and the vertical plane (P) including the wheel axis; and
c is the distance between the center of the hinge (4) and the vertical plane (P) including the wheel axis.

3**.** A suspension according to claim 1 or 2, characterized in that at least one of the springs (7) bears via a pivoting piece (8).
